# EUROPÄISCHE PATENTANMELDUNG

(11) **EP 1 690 796 A1**
(43) Veröffentlichungstag der Anmeldung: **16.08.2006**
(21) Anmeldenummer: 05002762.2
(22) Anmeldetag: 10.02.2005
(51) Int. Cl.: B65D 6/06

(54) **Kunststoffbehälter mit schubladenartigem Einschub**

(71) Anmelder: Rotho Kunststoff AG, 5303 Würenlingen (CH)
(72) Erfinder: Tack, Nicola Ulrike, 5303 Würenlingen (CH)
(74) Vertreter: Kaiser, Magnus

(57) **Zusammenfassung**

Es wird ein Kunststoffbehälter vorgeschlagen, der aus einem Behältergehäuse (1) und einem schubladenartig in das Behältergehäuse (1) einsetzbaren Einschub (5) besteht. Das Behältergehäuse (1) umfasst mindestens zwei Seitenwände (2), eine Bodenfläche (4) und eine mit dieser parallel angeordnete Deckfläche (3), wobei die Bodenfläche (4) und die Deckfläche (3) solcherart mit jeweils gegenseitig korrespondierenden Erhöhungen (8) und/oder Vertiefungen (9) versehen sind, dass mehrere Behältergehäuse (1) zur Bildung eines Turms oder einer Wand formschlüssig ineinandergreifend aufeinandersetzbar sind.

## Beschreibung

Die Erfindung betrifft einen Kunststoffbehälter nach dem Oberbegriff des Patentanspruchs 1. Demnach besteht dieser Kunststoffbehälter aus einem Behältergehäuse und einem Einschub, der schubladenartig in das Behältergehäuse einsetzbar ist. Das Behältergehäuse besteht hierbei aus einer Deckfläche, mindestens zwei Seitenwänden und einer Bodenfläche.

Kunststoffbehälter dieser Art sind sehr vielseitig verwendbar; sie eignen sich beispielsweise für die Aufbewahrung von Hausrat, Lebensmitteln und Werkzeug, wie auch für Spielzeug, Hobbyartikel und Kleidung. Durch das niedrige spezifische Gewicht von Kunststoff und dessen Widerstandsfähigkeit sind solche Kunststoffbehälter leicht und robust, was deren flexiblen Einsatz als Aufbewahrungsbehälter in einem Haushalt gewährleistet. Besonders vorteilhaft ist hierbei, dass auch die Einschübe leicht und robust sind, so dass sie nicht nur zusammen mit dem Behältergehäuse zur Aufbewahrung, sondern gleichzeitig, aus dem Behältergehäuse herausgenommen, zum Transport von darin gelagerten Gegenständen dienen können. Wenn ein gattungsgemäßer Kunststoffbehälter beispielsweise zur Aufbewahrung von Kleidung dient, kann der Einschub aus dem Behältergehäuse herausgenommen und neben ein Bügelbrett gestellt werden, wo die frisch gebügelte Kleidung sogleich hineingelegt werden kann. Zum fertigen Aufräumen der Kleidung wird der Einschub dann einfach mitsamt der Kleidung wieder zurücktransportiert und in das Behältergehäuse eingeschoben. Eine Zwischenlagerung der fertig gebügelten und zusammengelegten Wäsche in einem Wäschekorb kann dann entfallen.

Das geringe Gewicht von Kunststoffbehältern der eingangs genannten Art macht es umgekehrt jedoch schwierig, mehrere Behälter nebeneinander oder übereinander zu stellen, um ein komplettes Möbelteil zu bilden. In der Regel ergibt sich hierdurch eine Anhäufung von einzelnen Behältern, die mehr oder weniger zufällig beieinander stehen und durch das zwangsläufige Verrücken beim Benutzen sehr schnell ein unordentliches Gesamtbild ergeben.

Der vorliegenden Erfindung liegt daher die Aufgabe zugrunde, einen Kunststoffbehälter der eingangs genannten Art so zu verbessern, dass er als modulares Möbelelement Verwendung finden kann.

Gelöst ist diese Aufgabe durch die Merkmalskombination des beigefügten Patentanspruchs 1. Vorteilhafte Ausgestaltungen und Weiterbildungen des erfindungsgemäßen Kunststoffbehälters finden sich in den Patentansprüchen 2 bis 13; eine aus erfindungsgemäßen Kunststoffbehältern modular aufgebaute Schubladenwand ist im Anspruch 14 definiert.

Ein Kunststoffbehälter nach der vorliegenden Erfindung besteht also unverändert aus einem Behältergehäuse und einem schubladenartig in das Behältergehäuse einsetzbaren Einschub. Das Behältergehäuse umfasst mindestens zwei Seitenwände, eine Bodenfläche und eine zu dieser parallel angeordnete Deckfläche, wobei die Bodenfläche und die Deckfläche solcherart mit jeweils gegenseitig korrespondierenden Erhöhungen und/oder Vertiefungen versehen sind, dass mehrere Behältergehäuse zur Bildung eines Turms oder einer Wand formschlüssig ineinandergreifend aufeinandersetzbar sind.

Durch den Formschluss, den zwei erfindungsgemäße Kunststoffbehälter untereinander eingehen, wenn sie so aufeinandergesetzt werden, dass die Erhöhungen des einen Behälters in die Vertiefungen des anderen Behälters eingreifen, wird ein Gegeneinander-Verrutschen der Behälter in der Ebene der Deckfläche bzw. der Bodenfläche wirksam verhindert, was die Stabilität mehrerer aufeinandergestapelter oder nebeneinander und übereinander gestapelter Behälter, vorzugsweise in der Art eines Mauerverbunds, enorm erhöht. Aus den mehreren Kunststoffbehältern kann dann also insgesamt ein Möbelstück, nämlich eine Schubladenwand oder ein Schubladenturm gebildet werden. Solch ein Möbelstück ist dann modular aufgebaut, so dass eine Zugänglichkeit für die schubladenartigen Einschübe gegebenenfalls von allen Seiten her möglich ist, beispielsweise indem in einem durch direktes Aufeinanderstapeln mehrerer Kunststoffbehälter gebildeten Schubladenturm die einzelnen Kunststoffbehälter um 90°, 180° oder 270° um die Hochachse gedreht aufgesetzt werden.

Das Behältergehäuse kann außerdem eine als Rückwand ausgebildete dritte Seitenwand aufweisen, was die Stabilität des Kunststoffbehälters sowie eines aus einer Mehrzahl solcher modular aufgebauten Möbelteils erhöht. Der Einschub kann dann bis zum Anschlag in das Behältergehäuse eingeschoben werden, ohne darauf achten zu müssen, ob er auf der anderen Seite hervorsteht.

Der Einschub besteht besonders bevorzugt aus einem Boden, zwei Seitenteilen, einer Vorderwand sowie einer als zweite Vorderwand ausgebildeten Rückwand. Es handelt sich dann also um einen Einschub mit zwei Fronten, so dass dieser um 180° um seine Hochachse gedreht in das Behältergehäuse einsetzbar ist. Dies ermöglicht insbesondere, zwei verschiedene Schubladenfronten an ein und demselben Einschub vorzusehen, so dass je nach Laune des Benutzers wahlweise die eine Schubladenfront oder die andere Schubladenfront nach dem Einschieben in das Behältergehäuse sichtbar ist. Hierdurch ergibt sich eine sehr große Variabilität des optischen Erscheinungsbildes eines erfindungsgemäßen Kunststoffbehälters, und umso mehr eines modular aus solchen Behältern aufgebauten Möbelteils wie beispielsweise einer Schubladenwand.

Um die Schubladenfunktion des Einschubs zu vervollkommnen, kann der Boden des Einschubs mit Führungskanten versehen sein, während die Bodenfläche des Behältergehäuses mit einer diesen Führungskanten entsprechenden Profilierung versehen ist. Hierdurch wird eine Schubladen-Führungsschiene gebildet. Die Profilierung der Bodenfläche des Behältergehäuses kann beispielsweise durch die nach der Erfindung ohnehin vorhandenen Erhöhungen und/oder Vertiefungen der Bodenfläche gebildet sein; die Führungskanten des Einschubs müssen dann also so konstruiert sein, dass die "Rückseite" der erfindungsgemäßen Erhöhungen und/oder Vertiefungen in der Bodenfläche zusammen mit den Führungskanten eine Schubladen-Führungsschiene oder mehrere solcher Schienen bilden.

Die Seitenteile des Einschubs können mit Grifföffnungen versehen sein, was die eingangs erwähnte Doppelfunktion eines Aufbewahrungsbehälters und eines Transportbehälters unterstützt, insbesondere wenn die Abmessungen eines erfindungsgemäßen Kunststoffbehälters in der Größenordnung von 50 cm Kantenlänge und mehr liegen.

Der Kunststoffbehälter nach der vorliegenden Erfindung ist zum Zweck einer größtmöglichen Variabilität und Kombinierbarkeit vorzugsweise quaderförmig, insbesondere würfelförmig ausgebildet. Aufgrund der vielfachen Symmetrien eines Würfels wird hierdurch eine größtmögliche Flexibilität in der Zusammenstellung von mehreren erfindungsgemäßen Kunststoffbehältern erzielt.

Ein Kunststoffbehälter nach der vorliegenden Erfindung wird vorzugsweise in Spritzgusstechnik hergestellt. Um dies problemlos zu ermöglichen, ist das Behältergehäuse vorzugsweise nicht einteilig gefertigt, sondern zweiteilig, wobei entweder die Deckfläche oder die Bodenfläche separat spritzgegossen und nachträglich über Rastelemente mit den Seitenflächen verbunden wird.

Als optimaler Kompromiss zwischen einer maximalen Flexibilität in der Kombinierbarkeit der Kunststoffbehälter nach der vorliegenden Erfindung und der Stabilität eines aus mehreren solchen Kunststoffbehältern zusammengestellten Möbels bietet sich aufgrund der entsprechenden Symmetrien an, die Vertiefungen und Erhöhungen in der Bodenfläche und der Deckfläche des Behältergehäuses jeweils im wesentlichen rechteckig, insbesondere quadratisch auszuformen.

Demgegenüber noch vorteilhafter ist es, wenn die Vertiefungen im Wesentlichen rechteckig, insbesondere quadratisch geformt sind, während die Erhöhungen als Sicken ausgebildet sind, deren Länge einer Kantenlänge einer Vertiefung entspricht. Denn dann bietet die Ausdehnung der Vertiefung senkrecht zum Verlauf der Sicke die Möglichkeit, die Sicke innerhalb der Vertiefung zu verschieben und so eine Art Justierung von aufeinandergesetzten Behältergehäusen zu ermöglichen. Gleichzeitig können die Sicken so angeordnet sein, dass sie sich beim direkten, fluchtenden übereinandersetzen zweier erfindungsgemäßer Kunststoffbehälter jeweils an die Außenseite der entsprechenden Vertiefungen anlegen, so dass insgesamt wiederum ein stabiler Formschluss ohne Verschiebemöglichkeit gegeben ist.

Insbesondere jedoch ergeben sich durch die schmalere Ausbildung der Erhöhungen gegenüber den entsprechenden Vertiefungen die Möglichkeit, die Erhöhungen jeweils zweier benachbart angeordneter erfindungsgemäßer Kunststoffbehälter in entsprechende Vertiefungen eines einzigen darunter angeordneten Kunststoffbehälters einzusetzen, so dass ein versetztes Übereinanderstapeln mehrerer Kunststoffbehälter nach Art eines Mauerverbundes mit dem erfindungsgemäßen Formschluss möglich ist.

Aus optischen Gründen und aus Gründen der Anwenderfreundlichkeit hat es sich als vorteilhaft herausgestellt, wenn die Deckfläche des Behältergehäuses ausschließlich mit Vertiefungen versehen ist, während die Bodenfläche die Erhöhungen aufweist, wobei die Erhöhungen der Bodenfläche gleichzeitig als Stellfüße ausgebildet sein können, welche dann vorzugsweise zusätzlich mit rutschhemmenden Gummielementen versehen sind.

Ein Ausführungsbeispiel für die vorliegende Erfindung wird im Folgenden anhand der beigefügten Zeichnungen näher beschrieben und erläutert. Es zeigen:
- Figur 1: eine perspektivische Ansicht eines Kunststoffbehälters, der nach der vorliegenden Erfindung konstruiert ist;
- Figur 2: eine Ansicht wie Figur 1, jedoch mit umgekehrt halb eingeschobenem Einschub;
- Figur 3: eine Draufsicht auf den Kunststoffbehälter aus Figur 1;
- Figur 4: eine Unteransicht des Kunststoffbehälters aus Figur 1;
- Figur 5: ein Beispiel für einen Turm aus Kunststoffbehältern nach Figur 1;
- Figur 6: ein Beispiel für eine Schubladenwand aus Kunststoffbehältern gemäß Figur 1.

Der in Figur 1 dargestellte Kunststoffbehälter besteht aus einem Behältergehäuse 1, von dem eine Seitenwand 2, eine Deckfläche 3 und die Vorderkante einer Bodenfläche 4 sichtbar sind. Das Behältergehäuse 1 nimmt einen Einschub 5 auf, der schubladenartig in das Behältergehäuse 1 eingesetzt ist und von dem eine Vorderwand 6 mit einer Griffausnehmung 7 zu sehen sind. Das Behältergehäuse 1 ist spritzgegossen, und zwar nicht einteilig, sondern zweiteilig, weswegen die Deckfläche 3 einrastend auf den Seitenwänden 2 aufgesetzt ist. Die Deckfläche 3 ist mit vier im Wesentlichen quadratisch ausgebildeten Vertiefungen 9 versehen, in welche (hier nicht sichtbare) Erhöhungen 8 an der Bodenfläche 4 eines zweiten Kunststoffbehälters formschlüssig eingesetzt werden können.

Wie Figur 2 zeigt, kann der Einschub 5 umgekehrt, also um 180° um die Hochachse gedreht in das Behältergehäuse 1 eingesetzt werden, so dass eine Rückwand 10 des Einschubs, die ebenfalls mit einer Frontfläche und einer Griffausnehmung 7 versehen ist und insofern eine zweite Vorderwand bildet, den optischen Eindruck des vorliegenden Kunststoffbehälters bestimmt. Der andere optische Eindruck ist durch die unterschiedliche optische Gestaltung der Vorderwand 6 und der Rückwand 10 bedingt. Neben der Vorderwand 6 und der Rückwand 10 umfasst der Einschub 5 außerdem zwei Seitenteile 11, wobei in diesen zur leichteren Verwendung des Einschubs 5 als Transportbehälter jeweils eine Grifföffnung 12 gebildet ist.

Figur 3 zeigt eine Draufsicht auf den Kunststoffbehälter aus den Figuren 1 und 2, während Figur 4 eine Unteransicht desselben zeigt. Diese beiden Figuren verdeutlichen daher, dass die Deckfläche 3 mit vier symmetrisch angeordneten, im Wesentlichen quadratischen Vertiefungen 9 versehen ist, während die Bodenfläche 4 vier korrespondierende Erhöhungen 8, die hier als Sicken ausgebildet sind, aufweist. Durch die Anordnung der vier Sicken 8 entsprechend der äußeren Kanten der korrespondierenden Vertiefungen 9 wird einerseits ein stabiler Formschluss gebildet, wenn ein erstes Behältergehäuse mittig auf ein zweites Behältergehäuse gesetzt wird, während bei einem Aufeinandersetzen von mehreren Behältergehäusen nach Art eines Mauerverbundes jeweils zwei Sicken 8 eines ersten Behälters und jeweils zwei Sicken 8 eines zweiten Behälters an die inneren Kanten der korrespondierenden Vertiefungen 9 eines einzigen darunterstehenden dritten Behälters formschlüssig angreifen. Auf den Sicken 8 sind Gummielemente 14 als Rutschhemmer angeordnet, wodurch die Stabilität eines aus erfindungsgemäßen Behältern modular aufgebauten Möbelteils noch erhöht wird. Hierfür sind die Sicken 8 entweder jeweils mit Vertiefungen zum Einkleben von flächigen Gummielementen 14 oder mit Bohrungen zur Aufnahme von stopfenartigen Gummielementen 14 versehen.

In Figur 4 ist außerdem zu erkennen, dass die Bodenfläche 4 des Behältergehäuses 1 eine Profilierung 13 aufweist, die mit (nicht dargestellten) entsprechenden Führungskanten im Boden des Einschubs 5 korrespondieren, um eine Schubladen-Führungsschiene zu bilden.

Figur 5 zeigt ein Beispiel, wie drei erfindungsgemäße Kunststoffbehälter mit ihren Behältergehäusen 1, 1' und 1" mit fluchtenden Hochachsen übereinandergestapelt einen Schubladenturm bilden. Das mittlere Behältergehäuse 1' ist dabei um 90° versetzt, so dass dessen Einschub 5' zur Seite hin zugänglich ist. Darüber hinaus wurde hier der Einschub 5' des mittleren Kunststoffbehälters umgekehrt eingesetzt, so dass der optische Eindruck des entsprechenden Kunststoffbehälters vom optischen Eindruck der beiden anderen Kunststoffbehälter außerdem deutlich abgesetzt ist. Dies kann durch unterschiedliche Farbgebung noch verstärkt werden.

In Figur 6 ist beispielhaft dargestellt, wie mehrere Kunststoffbehälter gemäß den vorangehenden Figuren zu einer Schubladenwand kombiniert werden können, die nach Art eines Mauerverbunds versetzt übereinandergestapelt sind. Die als Erhöhungen 8 fungierenden Sicken (Figur 4) der Kunststoffbehälter der mittleren Reihe greifen hierbei jeweils in Vertiefungen 9 von zwei benachbarten Deckflächen 3 der Behältergehäuse 1 der unteren Reihe ein (Figur 3), so dass sich insgesamt eine hohe Stabilität der hierdurch gebildeten Schubladenwand ergibt, auch wenn die einzelnen Kunststoffbehälter an sich sehr leicht sind.

## Patentansprüche

1. Kunststoffbehälter, bestehend aus einem Behältergehäuse (1) mit einer Bodenfläche (4), einer Deckfläche (3) und mindestens zwei Seitenwänden (2), sowie einem schubladenartig in das Behältergehäuse (1) einsetzbaren Einschub (5),
**dadurch gekennzeichnet,**
**dass** die Bodenfläche (4) und die Deckfläche (3) des Behältergehäuses (1) zueinander parallel angeordnet sind und solcherart mit jeweils gegenseitig korrespondierenden Erhöhungen (8) und/oder Vertiefungen (9) versehen sind, dass mehrere Behältergehäuse (1) zur Bildung eines Turms oder einer Wand formschlüssig ineinandergreifend aufeinandersetzbar sind.

2. Kunststoffbehälter nach Anspruch 1,
**dadurch gekennzeichnet,**
**dass** das Behältergehäuse (1) außerdem eine als Rückwand ausgebildete dritte Seitenwand aufweist.

3. Kunststoffbehälter nach einem der Ansprüche 1 oder 2,
**dadurch gekennzeichnet,**
**dass** der Einschub (5) aus einem Boden, zwei Seitenteilen (11), einer Vorderwand (6) sowie einer als zweite Vorderwand ausgebildeten Rückwand (10) besteht.

4. Kunststoffbehälter nach Anspruch 3,
**dadurch gekennzeichnet,**
**dass** die Vorderwand (6) und die Rückwand (10) des Einschubs (5) mit optisch unterschiedlichen Frontflächen versehen sind.

5. Kunststoffbehälter nach einem der Ansprüche 1 bis 4,
**dadurch gekennzeichnet,**
**dass** der Boden des Einschubs (5) mit Führungskanten versehen ist, die mit einer entsprechenden Profilierung (13) der Bodenfläche (4) des Behältergehäuses (1) Schubladen-Führungsschienen bilden.

6. Kunststoffbehälter nach Anspruch 5,
**dadurch gekennzeichnet,**
**dass** die Profilierung (13) der Bodenfläche (4) des Behältergehäuses (1) durch die Erhöhungen (8) und/oder Vertiefungen (9) gebildet ist.

7. Kunststoffbehälter nach einem der Ansprüche 1 bis 6,
**dadurch gekennzeichnet,**
**dass** die Seitenteile (11) des Einschubs (5) mit Grifföffnungen (12) versehen sind.

8. Kunststoffbehälter nach einem der Ansprüche 1 bis 7,
**dadurch gekennzeichnet,**
**dass** das Behältergehäuse (1) im Wesentlichen die Form eines Würfels aufweist.

9. Kunststoffbehälter nach einem der Ansprüche 1 bis 8,
**dadurch gekennzeichnet,**
**dass** die Deckfläche (3) oder die Bodenfläche (4) des Behältergehäuses (1) auf die Seitenwände (2) aufgerastet ist.

10. Kunststoffbehälter nach einem der Ansprüche 1 bis 9,
**dadurch gekennzeichnet,**
**dass** die Erhöhungen (8) und Vertiefungen (9) jeweils im Wesentlichen rechteckig geformt sind.

11. Kunststoffbehälter nach einem der Ansprüche 1 bis 9,
**dadurch gekennzeichnet,**
**dass** die Vertiefungen (9) im Wesentlichen rechteckig geformt sind und die Erhöhungen (8) als Sicken ausgebildet sind.

12. Kunststoffbehälter nach einem der Ansprüche 1 bis 11,
**dadurch gekennzeichnet,**
**dass** die Deckfläche (3) des Behältergehäuses (1) ausschließlich mit Vertiefungen (9) versehen ist, während die Bodenfläche (4) entsprechende Erhöhungen (8) aufweist, welche als Stellfüße,vorzugsweise mit zusätzlichen rutschhemmenden Gummielementen (14),ausgebildet sind.

13. Kunststoffbehälter nach einem der Ansprüche 1 bis 12,
**dadurch gekennzeichnet,**
**dass** die Erhöhungen (8) und Vertiefungen (9) so angeordnet sind, dass mehrere Behältergehäuse (1) zur Bildung einer Wand formschlüssig ineinandergreifend nach Art eines Mauerverbundes versetzt aufeinandersetzbar sind.

14. Modular aufgebaute Schubladenwand, bestehend aus einer Mehrzahl von Kunststoffbehältern nach einem der Ansprüche 1 bis 13.
